# FASCICULE DE BREVET EUROPEEN

(11) **EP 1 878 586 B1**
(45) Date de publication et mention de la délivrance du brevet: **16.09.2009**
(21) Numéro de dépôt: 06117094.0
(22) Date de dépôt: 13.07.2006
(51) Int. Cl.: B41M 5/26, B41M 5/24

(54) **Procédé de marquage laser**
Lasermarkierungsverfahren
Laser marking method

(43) Date de publication de la demande: 16.01.2008
(73) Titulaire: MONTRES BREGUET S.A., 1344 L'Abbaye (CH)
(72) Inventeur: Karapatis, Nakis, 1324, Premier (CH)
(74) Mandataire: Ravenel, Thierry Gérard Louis

(56) Documents cités:
- WO-A-95/25639
- DE-A1- 4 022 745
- DE-A1- 19 652 253
- US-A- 4 743 463
- US-A- 5 987 920

## Description

L'invention se rapporte au domaine du marquage laser. Elle concerne plus précisément un procédé de marquage laser d'un matériau transparent à la longueur d'onde du laser.

Le marquage laser de divers matériaux est très répandu dans de nombreuses industries. II sert, par exemple, à inscrire un numéro de série, un code barre, un logo etc... Le laser Nd:YAG, qui présente un encombrement faible et un coût relativement modeste, est largement employé. Sa longueur d'onde de 1064nm permet de marquer des matériaux absorbants dans l'infra-rouge tels que des métaux et certains plastiques ou céramiques. Cependant, il existe une gamme de matériaux transparents à 1064nm, pour lesquels l'utilisation du laser Nd:YAG à cette longueur d'onde est impossible. Une solution pour ces matériaux, est d'utiliser un multiplicateur de fréquences permettant d'obtenir un rayonnement à 355nm, c'est-à-dire dans l'ultra-violet. Cette solution est toutefois coûteuse, encombrante et défavorable du point de vue énergétique. Pour cette raison, il est préférable de l'éviter.

Parmi les matériaux transparents à 1064nm, certains sont susceptibles de se transformer physiquement ou chimiquement sous l'effet d'une élévation de la température de l'ordre de grandeur de celle produite par des impulsions laser (typiquement quelques dizaines à quelques centaines de degrés Kelvin). Le plexiglas ou PMMA, de l'anglais Poly MethylMethAcrylate, est un tel matériau. Transparent dans le visible, il possède de bonnes propriétés mécaniques, de sorte qu'il est souvent employé en remplacement du verre, pour de nombreuses applications.

Le plexiglas étant faiblement absorbant à 1064nm, plusieurs solutions existent déjà pour le marquer. Le marquage à 355nm, évoqué précédemment, souffre des inconvénients cités. Une autre méthode consiste à introduire dans la masse du plexiglas des pigments photosensibles à 1064nm. Cette solution renchérit toutefois les coûts de fabrication du plexiglas. Enfin, le gravage mécanique par fraisage est long et peu adapté au marquage en série.
Une première alternative à ces méthodes, est divulguée dans le document US 5 987 920. Ce brevet décrit un procédé de marquage laser d'un article en matériau faiblement absorbant, à l'aide d'un matériau assistant fortement absorbant du type céramique. Ledit matériau absorbant est déposé en couche sacrificielle sur un support venant au contact de l'article à graver, ou directement sur une surface de l'article à graver. Sous l'effet de l'illumination laser, le matériau absorbant est pulvérisé et les débris générés sont projetés contre la surface à marquer, ce qui en augmente la rugosité et génère l'effet de marquage. Ce procédé est complexe et coûteux, car il nécessite de déposer une couche de matériau absorbant en surface de l'article à marquer, puis de l'éliminer. Si un support est utilisé, sa durée de vie est limitée car la couche sacrificielle se dégrade après plusieurs utilisations. La couche sacrificielle en surface du support doit être régulièrement renouvelée afin que le procédé ne perde pas en efficacité.

Le brevet US 4 743 463, par ailleurs, décrit un procédé de marquage d'un article en matériau faiblement absorbant, à l'aide d'un matériau fortement absorbant tel que du métal. Une plaque de métal, ou une feuille de métal est amenée au contact de l'article à marquer, puis illuminé par un laser de manière à vaporiser localement ledit métal, et à le redéposer sur l'article. Le marquage est ainsi obtenu par transfert de matière de la plaque vers l'article. L'inconvénient de cette méthode est la faible résistance du marquage à l'usure et aux frottements.

La présente invention permet de pallier ces inconvénients en proposant une alternative simple et économique aux différentes méthodes de marquage des matériaux tels que le plexiglas, faiblement absorbants à 1064nm. Elle concerne plus précisément un procédé de marquage d'un article à l'aide d'un laser émettant un rayonnement de longueur d'onde λ, l'article étant constitué en un matériau faiblement absorbant à la longueur d'onde λ, caractérisé en ce qu'il comporte les principales étapes suivantes:
- se munir d'un support constitué d'un métal fortement absorbant à la longueur d'onde λ, et capable de transformer au moins en partie l'énergie lumineuse absorbée en énergie thermique,
- disposer l'article directement contre le support de manière à réaliser un contact thermique suffisant entre l'article et le support pour transférer de l'énergie thermique du support à l'article, l'article étant interposé entre le laser et le support,
- illuminer localement le support à travers l'article dans des conditions aptes à générer, en surface du support, une énergie thermique suffisante pour que le transfert d'énergie thermique du support à l'article produise en surface de l'article une transformation physique ou chimique locale, résultant en un contraste à l'origine du marquage.

Grâce à l'emploi d'un métal fortement absorbant à une longueur d'onde λ pour le support, et au contact thermique étroit entre l'article à marquer et le support, le marquage d'un matériau transparent à la longueur d'onde λ peut être réalisé sans transfert de matière ni dégradation du support. D'autres caractéristiques et avantages de la présente invention ressortiront plus clairement de la description détaillée qui suit d'un exemple de mise en oeuvre du procédé selon l'invention, cet exemple étant donné à titre purement illustratif et non limitatif seulement, en liaison avec les dessins annexés sur lesquels :
- la figure 1 est une représentation schématique de l'installation utilisée pour le procédé selon l'invention.

L'installation représentée sur la figure 1 comporte un laser 10 du type Nd:YAG émettant un rayonnement à 1064nm. En variante, le laser 10 pourrait être un laser à CO2, émettant un rayonnement dans l'infrarouge lointain, à 10 microns. Un support 12, constitué d'une plaque plane présentant un état de surface soigné, est disposé sur le trajet du rayonnement laser. Le support 12 est en métal, tel que du laiton ou de l'aluminium, ou tout autre matériau apte à absorber fortement le rayonnement lumineux émis par le laser et à le transformer en énergie thermique.

Un article 14 destiné à être marqué est disposé au contact du support 12, entre le support 12 et le laser 10. L'article 14 est une plaque plane en plexiglas massif utilisée comme support, par exemple. En variante, l'article 14 pourrait être constituée de tout autre matériau plastique transparent à la longueur d'onde de 1064nm, par exemple, de polycarbonate ou de nylon. L'article 14 pourrait également avoir une forme non pas plane mais quelconque.

Le contact thermique entre le support 12 et l'article 14 doit être aussi bon que possible, pour des raisons qui apparaîtront ultérieurement. A cet effet, il est possible de presser l'article 14 contre le support 12 à l'aide d'un serre-joint, ou de disposer un objet massique sur l'article 14 dans le même but. Dans le cas d'un article 14 non plat, le support 12 doit être adapté à la forme de celui-ci, de façon à optimiser le contact thermique entre les deux éléments.

Le laser 10 émet un rayonnement sous la forme d'un faisceau 16 de longueur d'onde 1064nm en direction de l'article 14. Le faisceau 16 traverse la plaque en plexiglas 14 en étant pas ou très peu absorbé. En sortie de la plaque 14, le faisceau 16 frappe le support 12 sur une surface de l'ordre de 2.10⁻⁹ m². Le support 12 absorbe le rayonnement et le transforme en énergie thermique. Il s'échauffe alors localement jusqu'à une température de l'ordre de quelques dizaines à quelques centaines de degrés Celsius. L'énergie thermique est transférée partiellement au moins, à l'article 14. Sous l'effet de cet apport d'énergie thermique local, le plexiglas se transforme localement chimiquement, par exemple par carbonisation, ou physiquement, par exemple par fusion. Les deux types de transformations peuvent également se produire simultanément. La surface de plexiglas ainsi transformée présente un contraste avec la surface non traitée, ce contraste donnant lieu au marquage du plexiglas.

Le balayage par le faisceau laser 16 d'une zone déterminée permet le marquage d'un code barre, d'un logo, d'une image ou de toute autre inscription.

## Revendications

1. Procédé de marquage d'un article à l'aide d'un laser émettant un rayonnement de longueur d'onde λ, ledit article étant constitué en un matériau faiblement absorbant à ladite longueur d'onde λ, **caractérisé en ce qu'**il comporte les principales étapes suivantes :
- se munir d'un support constitué d'un métal fortement absorbant à la longueur d'onde χ et capable de transformer au moins en partie l'énergie lumineuse absorbée en énergie thermique,
- disposer ledit article directement contre ledit support de manière à réaliser un contact thermique suffisant entre ledit article et ledit support pour transférer de l'énergie thermique dudit support audit article, ledit article étant interposé entre ledit laser et ledit support,
- illuminer localement ledit support à travers ledit article dans des conditions aptes à générer, en surface dudit support, une énergie thermique suffisante pour que le transfert d'énergie thermique dudit support audit article produise en surface dudit article une transformation physique ou chimique locale, résultant en un contraste à l'origine dudit marquage.

2. Procédé de marquage selon la revendication 1, **caractérisé en ce que** ledit laser est un laser Nd:YAG émettant un rayonnement de longueur d'onde λ égale à 1064nm.

3. Procédé selon l'une des revendications 1 et 2, **caractérisé en ce que** ledit métal est du laiton.

4. Procédé selon l'une des revendications 1 et 2, **caractérisé en ce que** ledit métal est de l'aluminium.

## Claims

1. Method of marking an article using a laser emitting radiation of wavelength χ, said article being formed of a material that is slightly absorbent at said wavelength χ, **characterized in that** it includes the following main steps:
- taking a support formed of a metal that is highly absorbent at wavelength χ and capable of converting at least in part the light energy absorbed into thermal energy,
- arranging said article directly against said support so as to form a sufficient thermal contact between said article and said support to transfer the thermal energy from said support to said article, said article being inserted between said laser and said support,
- locally illuminating said support through said article in conditions able to generate, at the surface of said support, sufficient thermal energy for the thermal energy transfer from said support to said article to produce on the surface of said article a local physical or chemical transformation resulting in a contrast at the origin of said marking.

2. Marking method according to claim 1, **characterized in that** said laser is a Nd:YAG laser emitting radiation of wavelength χ equal to 1064 nm.

3. Method according to any of claims 1 and 2, **characterized in that** said metal is brass

4. Method according to any of claims 1 and 2, **characterized in that** said metal is aluminium.

## Patentansprüche

1. Markierungsverfahren eines Artikels mit Hilfe eines Lasers, der mit einer Wellenlänge χ strahlt, wobei der besagte Artikel aus einem bei der besagten Wellenlänge χ schwach absorbierenden Material besteht, **dadurch gekennzeichnet, dass** es die wesentlichen folgenden Schritte beinhaltet:
- sich mit einer Unterlage ausstatten, die aus einem bei der besagten Wellenlänge χ stark absorbierenden Material besteht, und fähig ist, wenigstens teilweise die absorbierte Lichtenergie in thermische Energie umzuwandeln,
- den besagten Artikel gegen die Unterlage anordnen, so dass ein ausreichender thermischer Kontakt zwischen dem besagten Artikel und der besagten Unterlage hergestellt wird, damit thermische Energie von der besagten Unterlage zu dem besagten Artikel übertragen wird, wobei der besagte Artikel zwischen dem besagten Laser und der besagten Unterlage liegt,
- die Unterlage durch den besagten Artikel lokal beleuchten, unter solchen Bedingungen, dass an der Oberfläche der Unterlage eine ausreichende thermische Energie generiert wird, damit die Übertragung der thermischen Energie von der besagten Unterlage zu dem besagten Artikel eine physische oder chemische lokale Verwandlung an der Oberfläche des besagten Artikels erzeugt, die einen Kontrast ergibt, aus welchem die Markierung entsteht.

2. Markierungsverfahren gemäss Anspruch 1, wobei der Laser ein Nd:YAG Laser ist, der mit einer Wellenlänge χ gleich 1064nm strahlt.

3. Markierungsverfahren gemäss Anspruch 1 oder 2, wobei das Metall Messing ist.

4. Markierungsverfahren gemäss Anspruch 1 oder 2, wobei das Metall Aluminium ist.
